# EUROPÄISCHE PATENTSCHRIFT

(11) **EP 0 606 625 B1**
(45) Veröffentlichungstag und Bekanntmachung des Hinweises auf die Patenterteilung: **11.06.1997**
(21) Anmeldenummer: 93120582.7
(22) Anmeldetag: 21.12.1993
(51) Int. Cl.: E04B 2/14

(54) **Hintermauerziegel**
Lining brick
Brique de remplissage

(30) Priorität: 15.01.1993 DE 9300464 U
(43) Veröffentlichungstag der Anmeldung: 20.07.1994
(73) Patentinhaber: ZIEGELWERK BELLENBERG WIEST & CO., D-89287 Bellenberg (DE)
(72) Erfinder: Kassner, Klaus, Dr., D-89281 Altenstadt (DE)
(74) Vertreter: Lemcke, Rupert, Dipl.-Ing.

(56) Entgegenhaltungen:
- DE-A- 2 719 860
- DE-A- 3 843 963
- DE-C- 802 951
- DE-U- 7 704 761
- DE-U- 8 334 588

## Beschreibung

Die Erfindung betrifft einen Hintermauerziegel aus tonigem oder lehmigem gebranntem Material zur Erstellung von einsteinstarken Wänden, wobei der Ziegel eine regelmäßig über seinen horizontalen Querschnitt gleichmäßig verteilte Lochung in Form von parallel zu seinen Innen- und Außenwandflucht bildenden Begrenzungsflächen vertikal durch ihn hindurchlaufenden parallelwandigen Kanälen aufweist, die in zu den Wandfluchten parallelen Reihen angeordnet und von Reihe zu Reihe um eine halbe Lochteilung versetzt sind, und wobei der Ziegel symetrisch zu seiner zu Innen- und Außenwandflucht prallelen Mittellinie angeordnet wenigstens einen Querschnittsbereich mit mindestens zwei zur Mittellinie parallelen Reihen gegeneinander versetzter, rechteckiger, im wesentlichen gleichartiger Lochungen in Form zur übrigen Lochung paralleler Kanäle aufweist.

Derartige Hintermauerziegel sind bekannt durch die DE-A-2 719 860 und haben günstige Eigenschaften sowohl hinsichtlich erhöhter Wärmedämmung als auch genügender Schallsicherheit bei Wahrung ausreichender Festigkeit. Dabei haben allerdings die symmetrisch zur Mittellinie angeordneten Kanäle einen im Vergleich zur übrigen Lochung sehr großen Querschnitt, so daß die Tragfähigkeit des Ziegels durch entsprechend höhere Wandstärken im verbleibenden Querschnittsbereich des Ziegels gesichert werden muß.

Durch die DE-C-0 802 951 ist andererseits ein Viellochstein bekannt, bei dem die Kanäle einen sechseckigen Querschnitt aufweisen. Die dadurch gebildeten, gleichdicken, zwischen der Lochung stehenden Stege sorgen dafür, daß einer Rißbildung beim Trocknen der Ziegel entgegengewirkt ist. Trotzdem ergeben sich entlang des aneinander anschließenden Stegverlaufes zwischen Innen-und Außenwandflucht des Ziegels gewisse Wärme- und Temperaturbrücken, die modernen Anforderungen in zunehmender Weise nicht mehr genügen.

Aufgabe der Erfindung ist es daher, einen Hintermauerziegel der eingangs genannten Art derart umzugestalten bzw. geändert auszubilden, daß sowohl bezüglich des Wärmedurchgangs als auch insbesondere bezüglich des Schalldurchgangs erheblich höhere Begrenzungen bzw. Barrieren erreicht werden, wobei die Lösung der Aufgabe in einfacher Weise durch eine Änderung bzw. Ergänzung der Lochung des Ziegels erreicht werden soll, die - sieht man von der Ausbildung eines neuen Mundstückes für eine Ziegelpresse ab - keiner zusätzlichen Aufwendung bedarf.

Diese Aufgabe ist ausgehend von einem Hintermauerziegel der eingangs genannten Art erfindungsgemäß dadurch gelöst, daß die Kanäle der übrigen Lochung weitgehend einen regelmäßig sechseckigen oder einem regelmäßigen Sechseck angenähert ausgebildeten Querschnitt aufweisen, daß der Ziegel symmetrisch zur Mittellinie zwei Querschnittsbereiche mit mindestens zwei parallelen Reihen gegeneinander versetzter, schlitzförmiger bzw. länglich rechteckiger Lochungen aufweist, und daß jeweils zwischen diesen Querschnittsbereichen wenigstens zwei zur Mittellinie parallele Reihen von Lochungen im wesentlichen sechseckigen Querschnittes angeordnet sind.

Durch diese erfindungsgemäßen Maßnahmen ist dafür Sorge getragen, daß sich wenigstens in einem Querschnittsbereich des Ziegels zwischen Innen- und Außenwandflucht der Stegverlauf schlagartig bzw. abrupt wenigstens zweimal ändert, so daß sowohl bezüglich des Wärmedurchgangs als auch bezüglich der Schallübertragung mehrfach "Sprünge" eingebaut sind, also hier nicht nur die Wärmeleitung eine Zäsur erfährt, sondern auch Schallschwingungen unterbrochen bzw. aufgehoben werden, wobei die sich durch die unterschiedlichen Lochstrukturen ergebenden unterschiedlichen Rohdichten oder Wandstärken des Ziegelmaterials der Wärme- und Schallübertragung entgegenwirken. Damit ist ein Ziegel erreicht, der sich gegenüber bekannten, vergleichbaren Bauformen durch eine erhöhte Wärmeisolierungsfähigkeit und insbesondere durch eine bessere Schallabsorptionsfähigkeit auszeichnet.

Zweckmäßig ist es, daß die Querschnittsbereiche drei parallele Reihen gegeneinander um eine halbe Lochteilung versetzter, schlitzförmiger Lochungen aufweisen, wodurch innerhalb dieser Querschnittsbereiche eine mehrfache drastische Schall-und Wärmeumlenkung gegeben ist.

Vorteilhaft ist in an sich bekannter Weise vorgesehen, daß zwischen den Kanälen im wesentlichen sechseckigen Querschnittes Stege mit weitgehend gleichem Querschnitt gebildet sind, um hier Materialanhäufungen und der Gefahr einer Rißbildung beim Trocknen der Ziegel entgegenzuwirken.

Gleichermaßen ist es vorteilhaft, daß die schlitzförmigen Lochungen von Stegen mit weitgehend gleichem Querschnitt umgeben sind.

Um eine weitere Störung der Wärmeleit- und Schallübertragungsfähigkeit zu erreichen, ist es zweckmäßig, daß die die Kanäle mit im wesentlichen sechseckigem Querschnitt umgebenden Stege einen geringeren Querschnitt aufweisen als die die schlitzförmigen Lochungen umgebenden Stege, wobei im Übergangsbereich zwischen beiden Lochungsarten mindestens der den schlitzförmigen Lochungen zugeordnete Stegquerschnitt vorgesehen ist. Auf diese Weise treten der Wärme- und Schallübertragung zwischen Innen- und Außenwandflucht des Ziegelsteines unterschiedliche Stegquernitte entgegen, die entsprechend auch unterschiedliche, Wärme- sowie insbesondere Schallübertragungsfähigkeit, weil unterschiedliches Schwingungsverhalten aufweisen, wodurch eine gleichmäßige Übertragung dieser beiden genannten Größen zusätzlich behindert ist.

In Weiterbildung des Gegenstandes der Erfindung ist es besonders zweckmäßig, daß die Stärke der sämtliche Lochungen umgebenden Außenwand des Ziegels größer ist als die Stärke der im übrigen die Lochungen umgebenden Stege. Es hat sich gezeigt, daß eine solche dickere oder steifere Außenschale des Steines dessen Schwingungsverhalten im positiven Sinne in Richtung einer Schwingungsdämpfung beeinflußt.

In an sich bekannter Weise ist es vorteilhaft, daß der Ziegel an einer zu den Innen- und Außenwandfluchten senkrechten Stirnfläche Zähne und an der dazu parallelen, gegenüberliegenden Stirnfläche mit den Zähnen korrespondierende Ausnehmungen aufweist. Dabei sind die Zähne von zu den übrigen Kanälen parallelen Kanälen im wesentlichen rechteckigen Querschnittes durchdrungen, damit auch hier nicht Materialanhäufungen entstehen, vielmehr der Außenwandbereich des Ziegels von gleichbleibenden Stichquerschnitten geprägt ist.

Schließlich kann der Ziegel aus porosiertem, tonigem oder lehmigem Material erstellt sein. Dadurch wird die Wärmedämmfähigkeit erheblich gesteigert. Soweit dies aber im Hinblick auf die Schallübertragungsfähigkeit wegen der dadurch leichteren Ausbildung des Ziegels ungünstige Einflüsse hat, sind diese durch die neuerungsgemäße Gestaltung der Lochung des Ziegels mehr als kompensiert.

Weitere Merkmale und Einzelheiten der Erfindung ergeben sich aus der nachfolgenden Beschreibung einer Ausführungsform, die auf der Zeichnung in der Draufsicht von einer Läuferseite eines neuerungsgemäßen Ziegels dargestellt ist.

Der dargestellte Hintermauerziegel weist eine Außenwand 1 und eine Innenwand 2 sowie Stirnwände 3, 4 auf. Innerhalb des dargestellten Querschnittsbereiches des Ziegels ist dieser im wesentlichen von Lochungen 5 weitestgehend sechseckigen Querschnittes bestimmt, wobei diese Lochungen senkrecht zur Zeichenebene verlaufende Kanäle einkchließen und, wie ersichtlich, in Reihen angeordnet sind, wobei zu den Wänden 1, 2 parallele Reihen jeweils um eine halbe Lochteilung gegeneinander versetzt sind. Dadurch ergeben sich gleichmäßig dicke Stege 6 zwischen den Lochungen 5.

Synnmetrisch beidseits der Mittellinie 7 des Steines zwischen Außenwand 1 und Innenwand 2 sind je ein Bereich mit schlitzförmigen Lochungen 8 angeordnet, die wiederum jeweils drei zur Mittellinie parallele Reihen aufweisen, bei denen die Lochungen 8 um je eine halbe Teilung in der Reihe benachbarter Schlitze gegeneinander versetzt sind. Die Schlitzlochungen 8 sind im wesentlichen von Stegen 9 umgeben, deren Wandstärke größer als die der Stege 6 ist.

Zwischen den Bereichen mit schlitzförmigen Lochungen 8 sind zwei zueinander parallele Reihen von Lochungen 10 mit im wesentlichen sechseckförmigen Querschnitt angeordnet.

Das gesamte Lochungsfeld des Ziegels ist durch eine Ziegelaußenwand 11 umgeben, deren Stärke größer als die der Stege 6, 9 ist.

An einer Stirnwand 4 weist der Ziegel Zähne 12 und an der dazu parallelen, gegenüberliegenden Stirnwand drei mit den Zähnen korrespondierende Ausnehmungen 13 auf. Soweit Zähne 12 gebildet sind und auch zwischen den Ausnehmungen 13 eine zahnförmige Profilierung verbleibt, sind zu den übrigen Kanälen der Lochung parallele Kanäle 14 im wesentlichen rechteckigen Querschnittes vorgesehen, um die Außenwandstärke 11 möglichst konstant zu halten.

Auch die teilweise im Randbereich vorhandene, etwas abgewandelte Form 15 der im wesentlichen sechseckigen Lochung 5 dient dazu, Materialanhäufungen zu vermindern und die Stärke der Außenwand 11 möglichst konstant zu halten, um Risse beim Trocknen des Steines zu vermeiden.

In nicht dargestellter bzw. schlecht darstellbarer Weise besteht der Ziegel vorzugsweise aus porosiertem tonigem oder lehmigen, gebranntem Material, das, wie an sich bekannt, gute Wärmedämmungseigenschaften hervorruft. Diese und insbesondere auch die Schalldämmung zwischen Außenwand 1 und Innenwand 2 werden nunmehr dadurch verbessert, daß sich die Art der Lochungsfelder 5, 10 nunmehr in den beiden symmetrisch zur Mittellinie 7 angeordneten Schlitzfeldern 8 ändert, wobei die Wärme- und Schallübertragung auf durch die Schlitze 8 und die diese umgebenden Stege 9 dargestellten Barrieren mehrfach stoßen, so daß ein "glatter" Schall- bzw. Wärmeübergang nicht mehr stattfinden kann, vielmehr mehrfach auf gänzlich andere Übertragungsverhältnisse trifft. Dabei spielt insbesondere auch ein Wechsel der Wandstärken bzw. der Stärken der Stege 6, 9, 11 eine bedeutende Rolle.

Beim dargestellten Beispiel sind zwischen den Bereichen mit schlitzförmigen Lochungen 8 zwei Reihen von Lochungen im wesentlichen sechseckigen Querschnittes 10 vorhanden. Hier können selbstverständlich auch beispielsweise drei Reihen vorgesehen sein. Auch kann bezüglich der Bereiche mit schlitzförmigen Lochungen 8 beispielsweise für die Bereiche eine Anordnung mit vier Reihen Verwendung finden je nachdem, welche Größe zwischen Außenwand 1 und Innenwand 2 der Ziegel haben soll.

## Patentansprüche

1. Hintermauerziegel aus tonigem oder lehmigem gebranntem Material zur Erstellung von einsteinstarken wänden, wobei der Ziegel eine regelmäßig über seinen horizontalen Querschnitt gleichmäßig verteilte Lochung (5) in Form von parallel zu seinen Innen- (2) und Außenwandflucht (1) bildenden Begrenzungsflächen vertikal durch ihn hindurchlaufenden parallelwandigen Kanälen aufweist, die in zu den Wandfluchten (1, 2) parallelen Reihen angeordnet und von Reihe zu Reihe um eine halbe Lochteilung versetzt sind und wobei der Ziegel symmetrisch zu seiner zu Innen- (2) und Außenwandflucht (1) parallelen Mittellinie (7) angeordnet wenigstens einen Querschnittsbereich mit mindestens zwei zur Mittellinie (7) parallelen Reihen gegeneinander versetzter, rechteckiger, im wesentlichen gleichartiger Lochungen (8) in Form zur übrigen Lochung (5) paralleler Kanäle aufweist,
dadurch gekennzeichnet,
daß die Kanäle der übrigen Lochung (5) weitgehend einen regelmäßig sechseckigen oder einem regelmäßigen Sechseck angenähert ausbebildeten Querschnitt aufweisen, daß der Ziegel symmetrisch zur Mittellinie (7) zwei Querschnittsbereiche mit mindestens zwei parallelen Reihen gegeneinander versetzter, schlitzförmiger bzw. länglich rechteckiger Lochungen (8) aufweist, und daß jeweils zwischen diesen Querschnittsbereichen wenigstens zwei zur Mittellinie (7) parallele Reihen von Lochungen (10) im wesentlichen sechseckigen Querschnittes angeordnet sind.

2. Hintermauerziegel nach Anspruch 1
dadurch gekennzeichnet,
daß die Querschnittsbereiche drei parallele Reihen gegeneinander um eine halbe Lochteilung versetzter schlitzförmiger Lochungen (8) aufweisen.

3. Hintermauerziegel nach einem oder mehreren der vorhergehenden Ansprüche,
dadurch gekennzeichnet,
daß zwischen den Kanälen (5) im wesentlichen sechseckigen Querschnittes Stege (6) mit weitgehend gleichem Querschnitt gebildet sind.

4. Hintermauerziegel nach einem oder mehreren der vorhergehenden Ansprüche,
dadurch gekennzeichnet,
daß die schlitzförmigen Lochungen (8) von Stegen (9) mit weitgehend gleichem Querschnitt umgeben sind.

5. Hintermauerziegel nach einem oder mehreren der vorhergehenden Ansprüche,
dadurch gekennzeichnet,
daß die die Kanäle (5) mit im wesentlichen sechseckigen Querschnitt umgebenden Stege (6) einen geringeren Querschnitt aufweisen als die die schlitzförmigen Lochungen (8) umgebenden Stege (9), wobei im Übergangsbereich zwischen beiden Lochungsarten mindestens der den schlitzförmigen Lochungen zugeordnete Stegquerschnitt vorgesehen ist.

6. Hintermauerziegel nach einem oder mehreren der vorhergehenden Ansprüche,
dadurch gekennzeichnet,
daß die Stärke der sämtliche Lochungen (5, 8) umgebenden Außenwand (11) des Ziegels größer ist als die Stärke der im übrigen die Lochungen umgebenden Stege (6, 9).

7. Hintermauerziegel nach einem oder mehreren der vorhergehenden Ansprüche,
dadurch gekennzeichnet,
daß der Ziegel an einer zu den Innen- (2) und Außenwandfluchten (1) senkrechten Stirnfläche (4) Zähne (12) und an der dazu parallelen, gegenüberliegenden Stirnfläche (3) mit den Zähnen korrespondierende Ausnehmungen (13) aufweist.

8. Hintermauerziegel nach Anspruch 7,
dadurch gekennzeichnet,
daß die Zähne (12) von zu den übrigen Kanälen parallelen Kanälen (14) im wesentlichen rechteckigen Querschnittes durchdrungen sind.

9. Hintermauerziegel nach einem oder mehreren der vorhergehenden Ansprüche,
dadurch gekennzeichnet,
daß der Ziegel aus porosiertem, tonigem oder lehmigem Material erstellt ist.

## Claims

1. Backing masonry brick of baked clay or loam material for the construction of single-brick-thickness walls, whereby the brick features an evenly-distributed pattern of perforations distributed regularly over its horizontal cross section (5) in the form of parallel-walled channels running vertically through it parallel to the external surfaces forming its inner (2) and outer (I) faces. which are arranged in rows parallel to the faces (1, 2) and which are displaced from row to row by half a perforation unit, and whereby the brick features at least one area of the cross section, arranged symmetrically to the centre line which runs parallel to the inner (2) and outer faces (1), with at least two rows, running parallel to the centre line (7), of rectangular, essentially identical perforations (8), in the form of channels. displaced in relation to one another, running parallel to the other perforations (5),
characterised in that
the channels of the other perforations (5) largely have a regular hexagonal or regular approximately-hexagonal cross section, that the brick features two areas of the cross section symmetrical to the centre line (7) with at least two parallel rows of mutually displaced, slot-formed or longitudinal rectangular perforations (8), and that at least two rows of perforations (10) parallel to the centre line (7) with essentially hexagonal cross sections are arranged between these areas of the cross section.

2. Backing masonry brick in accordance with Claim 1
characterised in that
the areas of the cross section feature three parallel rows of slot-formed perforations (8) displaced in relation to one another by half a perforation unit.

3. Backing masonry brick in accordance with one or more of the preceding claims,
characterised in that
connecting sections (6) of largely equal cross section are formed between the channels (5) with essentially hexagonal cross sections.

4. Backing masonry brick in accordance with one or more of the preceding claims,
characterised in that
the slot-formed perforations (8) are surrounded by connecting sections (9) of largely equal cross section.

5. Backing masonry brick in accordance with one or more of the preceding claims,
characterised in that
the connecting sections (6) surrounding the channels (5) with essentially hexagonal cross sections have a smaller cross section than the connecting sections (9) surrounding the slot-formed perforations (8), whereby the cross section of the connecting sections used in the transitional area between the two types of perforation is at least as great as the cross section of the connecting sections between the slot-formed perforations.

6. Backing masonry brick in accordance with one or more of the preceding claims,
characterised in that
the thickness of the outer wall (11) of the brick which surrounds all the perforations (5, 8) is greater than the thickness of the other connecting sections (6, 9) surrounding the perforations.

7. Backing masonry brick in accordance with one or more of the preceding claims,
characterised in that
the brick features teeth (12) on an end surface (4) which is aligned at right angles to the inner (2) and outer (1) faces, and recesses (13) corresponding with these teeth on the opposite, parallel end surface (3).

8. Backing masonry brick in accordance with Claim 7
characterised in that
the teeth (12) are penetrated by channels (14) of essentially rectangular cross section running parallel to the other channels.

9. Backing masonry brick in accordance with one or more of the preceding claims,
characterised in that
the brick is manufactured of porous clay or loam material.

## Revendications

1. Brique de remplissage en un matériau cuit argileux ou glaiseux, pour l'érection de parois de l'épaisseur d'une brique, la brique présentant une perforation (5) régulièrement et uniformément répartie sur sa section transversale horizontale, et revêtant la forme de canaux à parois parallèles qui forment des surfaces de délimitation parallèles aux alignements de parois interne (2) et externe (1) de la brique, parcourent verticalement ladite brique, sont agencés en des rangées parallèles aux alignements de parois (1, 2) et sont décalés, d'une rangée à l'autre, selon un demi-espacement de perforation ; et la brique présentant, symétriquement par rapport à son axe médian (7) parallèle aux alignements de parois interne (2) et externe (1), au moins une zone de section transversale comportant au moins deux rangées parallèles à l'axe médian (7) et constituées de perforations (8) rectangulaires, mutuellement décalées, pour l'essentiel de même type et revêtant la forme de canaux parallèles à l'autre perforation (5),
caractérisée par le fait
que les canaux de l'autre perforation (5) possèdent, dans une large mesure, une section transversale régulièrement hexagonale ou avoisinant la forme d'un hexagone régulier ; par le fait que la brique présente, symétriquement par rapport à l'axe médian (7), deux zones de section transversale comportant au moins deux rangées parallèles de perforations (8) mutuellement décalées, respectivement en forme de fentes ou de rectangles allongés ; et par le fait qu'au moins deux rangées parallèles à l'axe médian (7), constituées de perforations (10) de section transversale pour l'essentiel hexagonale, sont à chaque fois interposées entre ces zones de section transversale.

2. Brique de remplissage selon la revendication 1,
caractérisée par le fait
que les zones de section transversale présentent trois rangées parallèles de perforations (8) en forme de fentes, mutuellement décalées selon un demi-espacement de perforation.

3. Brique de remplissage selon l'une ou plusieurs des revendications précédentes,
caractérisée par le fait
que des membrures (6), présentant dans une large mesure une section transversale identique, sont formées entre les canaux (5) de section transversale pour l'essentiel hexagonale.

4. Brique de remplissage selon l'une ou plusieurs des revendications précédentes,
caractérisée par le fait
que les perforations (8) en forme de fentes sont ceinturées par des membrures (9) de section transversale dans une large mesure identique.

5. Brique de remplissage selon l'une ou plusieurs des revendications précédentes,
caractérisée par le fait
que les membrures (6), ceinturant les canaux (5) de section transversale pour l'essentiel hexagonale, possèdent une plus petite section transversale que les membrures (9) ceinturant les perforations (8) en forme de fentes, au moins la section transversale des membrures, affectée aux perforations en forme de fentes, étant prévue dans la zone de transition entre les deux types de perforations.

6. Brique de remplissage selon l'une ou plusieurs des revendications précédentes,
caractérisée par le fait
que l'épaisseur de la paroi extérieure (11) de la brique, ceinturant toutes les perforations (5, 8), est plus grande que l'épaisseur des membrures (6, 9) ceinturant par ailleurs lesdites perforations.

7. Brique de remplissage selon l'une ou plusieurs des revendications précédentes,
caractérisée par le fait
que ladite brique présente des dents (12) sur une surface extrême (4) perpendiculaire aux alignements de parois interne (2) et externe (1) et, sur la surface extrême (3) parallèle à la surface extrême précitée et tournée à l'opposé de celle-ci, des évidements (13) correspondant auxdites dents.

8. Brique de remplissage selon la revendication 7,
caractérisée par le fait
que les dents (12) sont traversées par des canaux (14) de section transversale pour l'essentiel rectangulaire, parallèles aux autres canaux.

9. Brique de remplissage selon l'une ou plusieurs des revendications précédentes,
caractérisée par le fait
que ladite brique est fabriquée en un matériau argileux ou glaiseux rendu poreux.
